# EUROPÄISCHE PATENTSCHRIFT

(11) **EP 0 163 306 B1**
(45) Veröffentlichungstag und Bekanntmachung des Hinweises auf die Patenterteilung: **02.08.1989**
(21) Anmeldenummer: 85106667.0
(22) Anmeldetag: 30.05.1985
(51) Int. Cl.: B26D 1/03, B26D 1/02, B26D 1/01

(54) **Schneidvorrichtung für bahnförmige Materialien**
Apparatus for cutting webs of material
Dispositif de coupe pour matériaux en bandes

(30) Priorität: 01.06.1984 DE 3420518
(43) Veröffentlichungstag der Anmeldung: 04.12.1985
(73) Patentinhaber: Kampf GmbH & Co. Maschinenfabrik, D-5276 Wiehl-2, Mühlen (DE)
(72) Erfinder: Wehde, Friedrich, D-3036 Bomlitz (DE)
(74) Vertreter: Hassler, Werner, Dr.

(56) Entgegenhaltungen:
- DE-A- 1 454 991
- DE-A- 2 101 538
- DE-A- 2 615 463
- DE-A- 2 633 340
- DE-C- 421 669

## Beschreibung

Gegenstand der Erfindung ist eine Schneidvorrichtung zum Längsschneiden von flächigen, bahnförmigen Materialien, insbesondere Folien, wobei ein an einer Halterung sitzendes Scherplättchen oberhalb und ein an einer Halterung sitzendes Scherplättchen unterhalb des zu schneidenden Materials angeordnet ist und wobei die parallel zueinander ausgerichteten Schneiden der Scherplättchen einander im Schneidbereich unter Vorspannung berühren.

Eine Schneidvorrichtung der genannten Art ist aus der DE-A-2 633 340 bekannt. Diese Schneidevorrichtung arbeitet mit Kreismessern. Hier sind besondere Maßnahmen zur Einstellung der axialen Anlagekraft vorgesehen. Trotzdem tritt ein großer Verschleiß der Schnittkanten der Schneidwerkzeuge durch die gegenseitige Bewegung dieser Maschinenteile und unter dem Einfluß des Schnittdruckes auf.

Aufgabe der Erfindung ist ein möglichst geringer Verschleiß, eine möglichst große Unfallsicherheit, eine möglichst kurze Umrüstzeit und eine exakte Schnittführung an einer Schneidvorrichtung der genannten Art.

Diese Aufgabe wird nach der Erfindung dadurch gelößt, daß mindestens eine Halterung schwenkbar auf einer Welle angeordnet ist und daß die Schneide des schwenkbar angeordneten Scherplättchens exzentrisch zur Achse der Welle ausgerichtet ist.

Die Erfindung unterscheidet insofern vom Stand der Technik, als ein Scherenschnitt im wesentlichen feststehenden Scherplättchen erzeugt wird. Ein Gleiten der Scherplättchen aneinander erfolgt nicht, so daß die Abnutzung der Scherplättchen weitgehend herabgesetzt wird. Da die Scherplättchen feststehen, ergibt sich eine exakte und gerade Schnittführung. Die exzentrische Anordnung des schwenkbar angeordneten Scherplättchens ermöglicht eine Verlagerung des Schneidpunktes und eine Verringerung und Vergleichmäßigung der Abnutzung der Scherplättchen. Die Schwenkbarkeit der Halterung des einen Scherplättchens erleichtert das Einführen der Materialbahn.

In Weiterbildung der Erfindung, wird die Schnittwirkung dadurch verbessert, daß die Schneide des schwenkbar angeordneten Scherplättchen einen Keilwinkel von 70 - 90° aufweist.

Damit sich das schwenkbare Scherplättchen beim Einschwenken sicher in die Materialbahn einschneidet, ist vorgesehen, daß wenigstens das schwenkbar angeordnete Scherplättchen an einer Schnittkante einen Anschliff aufweist.

Eine Verschiebung des Schneidpunktes über einen großen Bereich des feststehenden Scherplättchens wird dadurch sichergestellt, daß die Halterung auf der Welle mit geringer Drehgeschwindigkeit hin- und hergehend antreibbar ist.

Eine Ausführungsform der Erfindung wird im Folgenden unter Bezugnahme auf die anliegenden Zeichnungen erläutert, in denen darstellen:
Fig. 1 einen Schnitt durch die Schneidvorrichtung parallel zur Bahnführung,
Fig. 2 einen Querschnitt zu Fig. 1,
Fig. 3 eine Stirnansicht eines schwenkbar Scherplättchens,
Fig. 4 eine Seitenansicht zu Fig. 3 und
Fig. 5 eine Draufsicht zu Fig. 4.

In Figur 1 ist dargestellt, wie die Materialbahn 1 über die Leitwalze 6 der Schneidvorrichtung, bestehend aus einem oberen Scherplättchen 3 und einem unterem Scherplättchen 2, zugeführt wird. Dabei ist sowohl das obere als das untere Scherplättchen 3, 2 oder Schneidplättchen jeweils mit Befestigungsschrauben 8 bzw. 9 an einer Halterung 4 bzw. 5 befestigt. Jede Halterung 4 und 5 sitzt auf einer Welle 13 bzw. 14, die über die Maschinenbreite reicht und zwischen Seitenplatten gehalten ist.

Mindestens eine Halterung 5 ist um die Achse der Welle 13 schwenkbar. Die Welle 13 trägt ein Hülse 15. Die Halterung 5 sitzt auf der Hülse 15 zwischen Endflanschen 16 und 17, die in geeigneter Weise en der Hülse 15 angeordnet sind. Zwischen dem Endflansch 17 und der Halterung 5 stützt sich eine Druckfeder 10 ab. Der Endflansch 16 dient als Anschlag für die Halterung 5, damit dieselbe nicht von der Hülse 15 herabgleiten kann. Die Druckfeder 10 spannt die Halterung 5 axial so vor, daß die Schneiden aneinandergepreßt werden.

Beide Halterungen sind gemeinsam axial, d. h. senkrecht zur Laufrichtung der zu schneidenden Materialbahn verschiebbar, um die Bahnbreite variieren zu können. Vorzugsweise kann die axiale Verstellung der Scherplättchen mit Hilfe einer durch Gewindespindeln angetriebenen Mutter geschehen, wobei die Mutter sowie die Schneidvorrichtung verstellbare Anschläge aufweisen, die eine Mitnahme und Verschiebung der Scherplättchen ermöglichen. Dabei kann die Gewindespindel, die zum Verstellen benötigt wird, mit einer Zählvorrichtung versehen sein, die eine genaue Positionsangabe der Spindelmutter und damit der durch sie verstellten Schneidplättchen ermöglicht.

Zum Schneiden einer flächigen Materialbahn wird zunächst das untere Scherplättchen 2 an seiner Halterung 5 in Gegenuhrzeigerrichtung bezogen auf Fig. 1 ausgeschwenkt. Der Endflansch 16 verhindert ein Abgleiten der Halterung 5 von der Hülse 15. Die zu schneidende Materialbahn wird über die Walzen 6 und 7 eingezogen. Das ausgeschwenkte Scherplättchen wird wieder in den Bereich der Materialbahn eingeschwenkt, wobei die Schnittkante 12 und der Anschliff 11 des unteren Scherplättchens 2 die Bahn an- und einschneidet und so ein Eintauchen des Scherplättchens in die Materialbahn ermöglicht. Beim Zurückschwenken wird die Halterung 5 entgegen der Wirkung der Druckfeder 10 zurückgedrückt, damit die Schneiden der Scherplättchen ungehindert aneinander vorbeigleiten.

Das Schneiden der flächigen, bahnförmigen Materialien wie Gewebe, Papier, Folien, Film oder deren Kombinationen ist dadurch gekennzeichnet, daß die zu schneidende Bahn über zwei Walzen 6, 7 geführt wird, zwischen denen sich die Schneidvorrichtung befindet, deren oberes Scherplättchen 3 mit seiner Schneide, die einen Keilwinkel von 70 - 90° aufweist, die zu schneidende Bahn 1 berührt und deren unteres Scherplättchen 2 in die zu schneidende Bahn 1 eintaucht, so daß im Überschneidungsbereich der Schneiden das Material scherend durchgetrennt wird.

Die Schneidkante des unteren Scherplättchens ist exzentrisch zur Achse der Welle 13 angeordnet. Die Halterung 5 kann mit geringer Geschwindigkeit um die Achse der Welle 13 hin-und hergehend verschwenkt werden. Dadurch wird der Schneidpunkt mit dem oberen Scherplättchen 3 kontinuierlich verlagert. d. h. hin- und hergeschoben. Dieses vergleichmäßigt die Abnutzung der Schneidkanten.

Die erfindungsgemäße Vorrichtung gestattet es, die Schneidplättchen nicht aus üblichen Materialien herzustellen, sondern auch Hartmetalle oder Keramik zu verwenden, wodurch ein weit geringerer Verschleiß möglich ist.

## Patentansprüche

1. Schneidvorrichtung zum Längsschneiden von flächigen, bahnförmigen Materialien, insbesondere Folien, wobei ein an einer Halterung (4) sitzendes Scherplättchen (3) oberhalb und ein an einer Halterung (5) sitzendes Scherplättchen (2) unterhalb des zu schneidenden Materials angeordnet ist und wobei die parallel zueinander ausgerichteten Schneiden der Scherplättchen (3, 2) einader im Schneidbereich unter Vorspannung berühren, dadurch gekennzeichnet, daß mindestens eine Halterung (5) schwenkbar auf einer Welle (13) angeordnet ist und daß die Schneide des schwenkbar angeordneten Scherplättchens (2) exzentrisch zur Achse der Welle (13) ausgerichtet ist.

2. Schneidvorrichtung nach Anspruch 1, daurch gekennzeichnet, daß die Schneide des schwenkabar angeordneten Scherplättchen einen Keilwinkel von 70 - 90° aufweist.

3. Schneivorrichtung nach Anspruch 2, dadurch gekennzeichnet, daß wenigstens das schwenkbar angeordnete Scherplättchen (2) an einer Schnittkante (12) einen Anschliff (11) aufweist.

4. Schneidvorrichtung nach einen der Ansprüche 1 bis 3, dadurch gekennzeichnet, daß die Halterung (5) auf der Welle (13) mit geringer Drehgeschwindigkeit hin- und hergehend antreibbar ist.

## Claims

1. Cutting apparatus for the longitudinal cutting of plane web materials, especially film materials, a shearing platelet (3) seated on a mounting (4) being arranged above and a shearing platelet (2) seated on a mounting (5) being arranged below the material to be cut, and the mutually parallel cutters of the shearing platelets (3, 2) touching one another in the cutting region with pre-tension, characterized in that at least one mounting (5) is arranged pivotal on a shaft (13), and in that the cutter of the pivotally arranged shearing platelet (2) is eccentric to the axis of the shaft (13).

2. Cutting apparatus according to Claim 1, characterized in that the cutter of the pivotally arranged shearing platelet is at a wedge angle of 70-90⁰.

3. Cutting apparatus according to Claim 2, characterized in that at least the pivotally arranged shearing platelet (2) has a ground section (11) on one cutting edge (12).

4. Cutting apparatus according to one of Claims 1 to 3, characterized in that the mounting (5) is drivable back and forth on the shaft (13) at a low rotating speed.

## Revendications

1. Dispositif de coupe pour couper longitudinalement des matériaux en bandes, plats, en particulier des feuilies, dans lequel une plaquette de cisaillement (3), disposée sur un support (4), est agencée au-dessus du matériau à couper et une plaquette de cisaillement (2) disposée sur un support (5), est agencée en dessous de ce dernier, les tranchants, alignés mutuellement parallèlement, des plaquettes de cisaillement (3, 2) étant mutuellement en contact dans la zone de coupe sous une tension initiale, caractérisé en ce qu'au moins un support (5) est agencé de manière à pouvoir pivoter sur un arbre (13) et en ce que le tranchant de la plaquette de cisaillement (2) agencée de manière à pouvoir pivoter est aligné de manière excentrique par rapport à l'axe de l'arbre (13).

2. Dispositif de coupe suivant la revendication 1, caractérisé en ce que le tranchant de la plaquette de cisaillement agencée de manière à pouvoir pivoter présente un angle de taillant de 70 à 90° .

3. Dispositif de coupe suivant la revendication 2, caractérisé en ce qu'au moins la plaquette de cisaillement (2) agencée de manière à pouvoir pivoter présente un affûtage (11) sur un bord de coupe (12).

4. Dispositif de coupe suivant l'une des revendications 1 à 3, caractérisé en ce que le support (5) peut être entraîné en va-et-vient sur l'arbre (13) à une faible vitesse de rotation.
